# EUROPÄISCHE PATENTSCHRIFT

(11) **EP 1 319 612 B1**
(45) Veröffentlichungstag und Bekanntmachung des Hinweises auf die Patenterteilung: **02.08.2006**
(21) Anmeldenummer: 02027267.0
(22) Anmeldetag: 06.12.2002
(51) Int. Cl.: B65F 1/16

(54) **Abfallbehälter mit Schwingdeckel**
Refuse receptacle with swinging lid
Poubelle avec couvercle basculant

(30) Priorität: 14.12.2001 DE 10161519
(43) Veröffentlichungstag der Anmeldung: 18.06.2003
(73) Patentinhaber: LEIFHEIT Aktiengesellschaft, D-56377 Nassau (DE)
(72) Erfinder: Brand, Dieter, 56132 Dausenau (DE); Schülein, Rolf Günter, 56379 Singhofen (DE)

(56) Entgegenhaltungen:
- DE-A- 4 341 095
- FR-E- 96 476
- US-A- 3 482 730
- US-A- 4 032 037

## Beschreibung

Die Erfindung betrifft einen Abfallbehälter entsprechend dem Oberbegriff des Anspruches 1.

### Stand der Technik

Ein Abfallbehälter der gattungsgemäßen Art ist beispielsweise aus der DE-A-43 41 095 bekannt. Dieser Abfallbehälter weist einen zylindrischen Grundkörper auf, dessen obere waagerechte Öffnung durch ein kuppelförmiges Oberteil abgedeckt ist, das eine im Zenit des Oberteils liegende Einwurföffnung aufweist. Die Einwurföffnung nimmt einen zweiarmigen Schwingdeckel auf, dessen Außenseite der Kuppelkontur des Oberteils angepaßt ist. Der Schwingdeckel ist in seinem First schwenkbar am Oberteil gelagert und nimmt die Verschlußlage unter Einwirkung der Schwerkraft selbsttätig ein. Zum Freigeben eines Teils der Einwurföffnung kann der Schwingdeckel gleichermaßen entweder in der einen oder der anderen von zwei zueinander entgegengesetzten Schwenkrichtungen in den Innenraum des Abfallbehälters hineingeschwenkt werden.

Die DE-U-296 23 858 zeigt ebenfalls einen Abfallbehälter mit einem unter Einwirkung der Schwerkraft die Verschlußlage selbsttätig einnehmenden Schwingdeckel, der von einer im Oberteil des Abfallbehälters befindlichen Einwurföffnung aufgenommen wird und der zur Freigabe eines Teils der Einwurföffnung ebenfalls gleichermaßen entweder in der einen oder der anderen von zwei zueinander entgegengesetzten Schwenkrichtungen in den Innenraum des Abfallbehälters hineingeschwenkt werden kann. Der Schwingdeckel dieses Abfallbehälters ist eben ausgebildet und weist einen runden Grundriß auf.

Ferner sind Abfallbehälter mit Schwingdeckel auf dem Markt erhältlich, bei denen der Schwingdeckel zur Freigabe eines Teils der Einwurföffnung nur in dem einen Sinne um einen gewissen Winkel in den Innenraum des Abfallbehälters hineingeschwenkt werden kann, während sich der Schwingdeckel im Zuge der unter Einwirkung der Schwerkraft selbsttätig erfolgenden, entgegengesetzten Schwenkbewegung bei Einnahme der Verschlußlage an einen Anschlag im Bereich der Einwurföffnung anlegt.

Aus der DE-A-199 01 159 schließlich ist es bekannt, einen Abfallbehälter mit kuppelförmigem Oberteil mit zwei im Oberteil schwenkbar gelagerten Deckeln auszustatten, wobei die beiden Deckel von der einen bzw. anderen von zwei in Umfangsrichtung etwa 120° distanzierten Einwurföffnungen aufgenommen werden, die sich jeweils außerhalb des Zenits des Oberteils befinden.

Bei den bekannten Abfallbehältern mit Schwingdeckel besteht mehr oder weniger stark ausgeprägt der Nachteil, daß der Schwingdeckel nach einer Benutzung des Abfallbehälters nicht oder nicht immer die vorgesehene Verschlußlage mit ausreichender Genauigkeit wieder selbsttätig einnimmt. Das hat seinen Grund darin, daß der vom Schwenklager des Schwinghebels ausgehende Reibungswiderstand die in der Nähe der Verschlußlage des Schwingdeckels erheblich abnehmenden, für die selbsttätig erfolgende Schwenkbewegung des Schwingdeckels verantwortlichen Momente/Kräfte mehr oder weniger überwiegt. Der Schwingdeckel kommt deshalb mehr oder weniger weit vor Erreichen der Verschlußlage zum Stillstand. Das ist nicht nur in ästhetischer Hinsicht unschön, sondern vor allem im Hinblick auf geruchsmäßig möglichst dichten Abschluß der Einwurföffnung des Abfallbehälters nachteilig.

### Aufgabe

Der vorliegenden Erfindung liegt daher die Aufgabe zugrunde, im Anschluß an einen üblichen Nutzungsvorgang ein selbsttätig und möglichst präzise erfolgendes Einnehmen der Verschlußlage durch den Schwingdeckel zu gewährleisten.

### Lösung

Zur Lösung der vorstehend genannten Aufgabe wird die Erfindung entsprechend dem kennzeichnenden Teil des Anspruches 1 vorgeschlagen.

Zweckmäßige oder vorteilhafte Ausgestaltungen der Erfindung sind in den Ansprüchen 2 bis 11 angegeben.

### Vorteile

Die nach der Erfindung vorgesehenen magnetischen Mittel sorgen dafür, daß der oder die Schwingdeckel nach einer üblichen Nutzung des Abfallbehälters wieder präzise und selbsttätig die vorgesehene Verschlußlage einnehmen; hierzu sind die von den magnetischen Mitteln aufeinander ausgeübten Kräfte selbstverständlich derart bemessen, daß sie schon genügend weit vor Erreichen der Verschlußlage des Schwingdeckels ausreichende, die erwähnten Reibungswiderstände des Schwenklagers des Schwingdeckels im Sinne des Einnehmens der Verschlußlage überwindende Kräfte/ Momente erzeugen. Damit wird gewährleistet, daß die Einwurföffnung nach Nutzung des Abfallbehälters stets bestmöglich verschlossen ist und bleibt.

Die Ansprüche 2 und 3 nennen zwei alternative, grundsätzlich mögliche Ausführungsarten des erfindungsgemäßen Abfallbehälters im Hinblick auf den Anbringungsort der magnetischen Mittel.

Bevorzugt wird eine Lösung mit doppelt und symmetrisch vorgesehener Anordnung der magnetischen Mittel nach Maßgabe des Anspruches 4.

Ferner ist eine Anordnung der magnetischen Mittel vorteilhaft, wie sie Anspruch 5 vorschlägt. Bei einer solchen Lösung kann die Außenseite des Oberteils bzw. des Schwingdeckels des Abfallbehälters frei von der Anbringung der magnetischen Mittel dienenden Vorsprüngen, Fortsätzen und dgl. gehalten werden. In weiterer, zweckmäßiger Ausgestaltung der Lösung nach Anspruch 5 weisen die dem Innenraum des Abfallbehälters zugekehrten Fortsätze von Oberteil und Schwingdeckel auch die zur schwenkbaren Lagerung des Schwingdeckels am Oberteil vorgesehenen Lagermittel auf, wie es Anspruch 6 angibt. Eine bevorzugte Lösung für den Anbringungsort der magnetischen Mittel schlägt Anspruch 7 vor.

Die aus zwei einander zugeordneten Elementen bestehenden magnetischen Mittel können gemäß Anspruch 8 jeweils ein Permanentmagnet sein, wobei diese Permanentmagnete dann selbstverständlich im Sinne der Erfindung entsprechend "gepolt" an zum Oberteil bzw. zum Schwingdeckel gehörenden Bereichen angeordnet sind. Eine alternative Lösung hierzu nennt Anspruch 9. Eine solche Lösung kann bei entsprechender Gestaltung des magnetisierbaren Anziehungskörpers zusätzliche Vorteile im Hinblick auf Funktion und Herstellungskosten haben.

Eine bevorzugte weitere Ausgestaltung eines erfindungsgemäßen Abfallbehälters, der die besonderen Merkmale des Abfallbehälters nach der oben genannten DE-A-43 41 095 aufweist, ist im Anspruch 10 angegeben.

Die mit Anspruch 11 vorgeschlagene Ausgestaltung und Bemessung der magnetischen Mittel an Oberteil und Schwingdeckel dient der erhöhten Gewährleistung eines präzisen Erreichens der vorgesehenen Verschlußlage des Schwingdeckels.

### Beschreibung eines Ausführungsbeispiels

Anhand der Fig. 1 bis 6 der Zeichnung wird die Erfindung im folgenden an einem Ausführungsbeispiel näher erläutert.

### Es zeigen

- Fig. 1: einen erfindungsgemäßen Abfallbehälter in Verschlußlage des Schwingdeckels in perspektivischer Darstellung,
- Fig. 2: den Abfallbehälter nach Fig. 1 in der Vorderansicht,

- Fig. 3: den Abfallbehälter nach den Fig. 1 und 2 in der Seitenansicht,
- Fig. 4: den Abfallbehälter nach den Fig. 1 bis 3 in der Seitenansicht im Schnitt entsprechend Schnittlinie IV-IV in Fig. 2,
- Fig. 5: den die Einwurföffnung umfassenden Bereich des Oberteils des Abfallbehälters nach den Fig. 1 bis 4 in der Vorderansicht im Schnitt entsprechend Schnittlinie V-V in Fig. 3, und
- Fig. 6: das in Fig. 5 mit VI markierte Detail in größerem Maßstab.

Die Zeichnung zeigt einen Abfallbehälter 1, der im wesentlichen aus einem schwach konusförmigen Grundkörper 2 mit Standfuß 3 und einem Oberteil 4 mit Schwingdeckel 5 besteht. Das Oberteil 4 ist auf eine obere, nicht näher bezeichnete waagerechte Öffnung des Grundkörpers 2 aufgesteckt. Der Schwingdeckel 5 wird von einer im Zenit des kuppelartig gestalteten Oberteils 4 befindlichen Einwurföffnung 6 aufgenommen und ist auf seiner Außenseite der Kuppelkontur des Oberteils 4 derart angepaßt, daß die Außenseite von Oberteil 4 und Schwingdeckel 5 in Verschlußlage des Schwingdeckels 5 - wie in der Zeichnung dargestellteine einheitliche, im wesentlichen zusammenhängende Außenfläche bilden. Der zweiarmig und symmetrisch ausgebildete Schwingdeckel 5 ist in seinem First 7 schwenkbar am Oberteil 4 gelagert.

An die beiden im Grundriß geradlinig verlaufenden, mit 8 bzw. 9 bezeichneten Begrenzungskanten des Schwingdeckels 5 schließt der eine bzw. andere von zwei Fortsätzen 10 und 11 an, die sich in Richtung auf den Innenraum des Abfallbehälters 1 zu erstrekken. Die Fortsätze 10, 11 weisen in ihrem oberen Bereich die eine bzw. andere von zwei Lagerbuchsen 12, 13 auf, in denen sich der eine bzw. andere von zwei Lagerzapfen 14, 15 führt. Die Lagerzapfen 14, 15 sind an dem einen bzw. anderen von zwei weiteren Fortsätzen 16, 17 angeordnet, die an die beiden im Grundriß geradlinig verlaufenden, mit 18 bzw. 19 bezeichneten Begrenzungskanten der Einwurföffnung 6 des Oberteils 4 anschließen.

Die Lagerbuchsen 12, 13 und die Lagerzapfen 14, 15 definieren eine Schwenkachse 20 für den in einander entgegengesetzte Schwenkrichtungen in den Innenraum des Abfallbehälters 1 hineinschwenkbar am Oberteil 4 gelagerten Schwingdeckel 5.

Mit vorbestimmtem Abstand von der Schwenkachse 20 ist lotrecht unter der Schwenkachse 20 an den Fortsätzen 16, 17 das eine bzw. andere von zwei magnetischen Mitteln in Form von Permanentmagneten 21, 22 angeordnet, denen das eine bzw. andere von zwei an den Fortsätzen 10, 11 angeordneten, in Form von Permanentmagneten 23, 24 ausgebildeten magnetischen Mitteln zugeordnet ist. In Verschlußlage des Schwingdeckels 5 liegen die betreffenden Permanentmagnete 21, 23 bzw. 22, 24 sich gegenseitig anziehend einander gegenüber.

Dabei ist der Anziehungsquerschnitt - also der in Richtung der Flächenausdehnung der Fortsätze 10, 11 bzw. 16, 17 verlaufende Querschnitt der Permanentmagnete 21, 22 bzw. 23, 24 (Hauptpolarisationsrichtung der Magnete) - zweckmäßig derart bemessen, daß sich die Anziehungsquerschnitte der Permanentmagnete 21, 23 bzw. 22, 24 über einen Schwenkwinkel des Schwingdeckels 5 in der Größenordnung von ca. 5-20° hinweg mehr oder weniger überlappen. Damit wird erreicht, daß der Schwingdeckel 5 auch im Fall merklicher Reibungswiderstände im Bereich seiner Lagerung durch Einwirken entsprechender Kräfte/Momente auf die als Hebel wirkenden Fortsätze 10, 11 sicher und präzise in die Verschlußlage gezogen wird.

### BEZUGSZEICHENLISTE

- 1: Abfallbehälter
- 2: Grundkörper
- 3: Standfuß
- 4: Oberteil
- 5: Schwingdeckel
- 6: Einwurföffnung
- 7: First
- 8: Begrenzungskante
- 9: Begrenzungskante
- 10: Fortsatz
- 11: Fortsatz
- 12: Lagerbuchse
- 13: Lagerbuchse
- 14: Lagerzapfen
- 15: Lagerzapfen
- 16: Fortsatz
- 17: Fortsatz
- 18: Begrenzungskante
- 19: Begrenzungskante
- 20: Schwenkachse, geometrische
- 21: Permanentmagnet
- 22: Permanentmagnet
- 23: Permanentmagnet
- 24: Permanentmagnet

## Patentansprüche

1. Abfallbehälter (1) mit einem Grundkörper (2) und einem den Grundkörper (2) nach oben zu abdeckenden Oberteil (4) mit einer Einwurföffnung (6), die einen selbsttätig die Verschlußlage einnehmenden Schwingdeckel (5) aufnimmt, **dadurch gekennzeichnet, daß** Oberteil (4) und Schwingdeckel (5) mit vorbestimmtem Abstand von der Schwenkachse (20) des Schwingdeckels (5) das eine bzw. andere von paarweise einander zugeordneten magnetischen Mitteln (21, 23 bzw. 22, 24) aufweisen, die in Verschlußlage des Schwingdeckels (5) sich gegenseitig anziehend einander gegenüberliegen.

2. Abfallbehälter (1) nach Anspruch 1, **dadurch gekennzeichnet, daß** die magnetischen Mittel (21, 23 bzw. 22, 24) von Oberteil (4) und Schwingdeckel (5) in zur Schwenkebene des Schwingdeckels (5) parallelen, voneinander beabstandeten Ebenen liegen.

3. Abfallbehälter (1) nach Anspruch 1, **dadurch gekennzeichnet, daß** die magnetischen Mittel (21, 23 bzw. 22, 24) von Oberteil (4) und Schwingdeckel (5) in einer gemeinsamen, zur Schwenkebene des Schwingdeckels (5) parallelen Ebene liegen.

4. Abfallbehälter (1) nach Anspruch 2 oder 3, **dadurch gekennzeichnet, daß** die magnetischen Mittel (21, 23 bzw. 22, 24), bezogen auf eine vertikale Symmetrieebene, doppelt vorgesehen sind.

5. Abfallbehälter (1) nach Anspruch 2 oder 3, **dadurch gekennzeichnet, daß** die magnetischen Mittel (21, 23 bzw. 22, 24) an dem Innenraum des Abfallbehälters (1) zugekehrten Fortsätzen (10, 11, 16 bzw. 17) von Oberteil (4) bzw. Schwingdeckel (5) angeordnet sind.

6. Abfallbehälter (1) nach Anspruch 5, **dadurch gekennzeichnet, daß** die Fortsätze (10, 11, 16 bzw. 17) auch die zur schwenkbaren Lagerung des Schwingdeckels (5) am Oberteil (4) vorgesehenen Lagermittel (12, 13 bzw. 14, 15) aufweisen.

7. Abfallbehälter (1) nach Anspruch 6, **dadurch gekennzeichnet, daß** das magnetische Mittel (21 bzw. 22) des Oberteils (4) zumindest annähernd lotrecht unter der geometrischen Schwenkachse (20) des Schwingdeckels (5) an dem betreffenden Fortsatz (10 bzw. 11) des Oberteils (4) befestigt ist.

8. Abfallbehälter (1) nach Anspruch 1, **dadurch gekennzeichnet, daß** die magnetischen Mittel (21, 22, 23 und 24) jeweils von einem Permanentmagneten gebildet sind.

9. Abfallbehälter (1) nach Anspruch 1, **dadurch gekennzeichnet, daß** die magnetischen Mittel (21, 22, 23 und 24) einerseits von einem Permanentmagneten und andererseits von einem Anziehungskörper aus magnetisierbarem Material, z.B. Weicheisen, gebildet sind.

10. Abfallbehälter (1) nach einem oder mehreren der vorhergehenden Ansprüche, **dadurch gekennzeichnet, daß** die im Zenit eines kuppelartigen Oberteils (4) liegende Einwurföffnung (6) einen zweiarmigen, in seinem First (7) schwenkbar am Oberteil (4) gelagerten Schwingdeckel (5) aufnimmt, dessen Außenseite der Kuppelkontur des Oberteils (4) angepaßt ist, wobei die magnetischen Mittel (21, 22, 23 bzw. 24) an Fortsätzen (10, 11, 16 bzw. 17) befestigt sind, die im Zenit des Oberteils (4) bzw. des Schwingdeckels (5), in einer dem Innenraum des Abfallbehälters (1) zugekehrten Ausrichtung, an das Oberteil (4) bzw. den Schwingdeckel (5) anschließen und die zum einen eine geometrische Schwenkachse (20) des Schwingdeckels (5) bildenden Lagermittel (12, 13 bzw. 14, 15) aufweisen und zum anderen mit vorbestimmtem Abstand von der geometrischen Schwenkachse (20) des Schwingdeckels (5) die erwähnten magnetischen Mittel (21, 22, 23 bzw. 24) tragen.

11. Abfallbehälter (1) nach Anspruch 1, **dadurch gekennzeichnet, daß** sich die Anziehungsquerschnitte der magnetischen Mittel (21, 22, 23 bzw. 24) über einen Schwenkwinkel des Schwingdeckels (5) in der Größenordnung von ca. 5-20° überlappen.

## Claims

1. Refuse receptacle (1) with a basic body (2) and an upper part (4) which covers the basic body (2) towards the top and has an insertion opening (6) which receives a swinging lid (5) which automatically takes up the closed position, **characterized in that** upper part (4) and swinging lid (5) comprise at a predetermined distance from the pivoting axis (20) of the swinging lid (5) one and respectively the other of magnetic means (21, 23 and 22, 24) assigned to one another in pairs which lie opposite one another attracting one another in the closed position of the swinging lid (5).

2. Refuse receptacle (1) according to Claim 1, **characterized in that** the magnetic means (21, 23 and 22, 24) of upper part (4) and swinging lid (5) lie in planes which are parallel to the pivoting plane of the swinging lid (5) and spaced from one another.

3. Refuse receptacle (1) according to Claim 1, **characterized in that** the magnetic means (21, 23 and 22, 24) of upper part (4) and swinging lid (5) lie in a common plane parallel to the pivoting plane of the swinging lid (5).

4. Refuse receptacle (1) according to Claim 2 or 3, **characterized in that** the magnetic means (21, 23 and 22, 24) are provided doubly related to a vertical plane of symmetry.

5. Refuse receptacle (1) according to Claim 2 or 3, **characterized in that** the magnetic means (21, 23 and 22, 24) are arranged on extensions (10, 11, 16 and 17) of upper part (4) and swinging lid (5) which face the interior of the refuse receptacle (1).

6. Refuse receptacle (1) according to Claim 5, **characterized in that** the extensions (10, 11, 16 and 17) also comprise the bearing means (12, 13 and 14, 15) provided for the pivotable mounting of the swinging lid (5) on the upper part (4).

7. Refuse receptacle (1) according to Claim 6, **characterized in that** the magnetic means (21 and 22) of the upper part (4) is fastened to the extension (10 or 11) concerned of the upper part (4) at least approximately vertically below the geometrical pivoting axis (20) of the swinging lid (5).

8. Refuse receptacle (1) according to Claim 1, **characterized in that** the magnetic means (21, 22, 23 and 24) are in each case formed by a permanent magnet.

9. Refuse receptacle (1) according to Claim 1, **characterized in that** the magnetic means (21, 22, 23, and 24) are formed on the one hand by a permanent magnet and on the other hand by an attraction body made of magnetizable material, for example soft iron.

10. Refuse receptacle (1) according to one or more of the preceding claims, **characterized in that** the insertion opening (6) located at the vertex of a dome-like upper part (4) receives a two-armed swinging lid (5) which is in its top part (7) mounted pivotably on the upper part (4) and the outside of which is adapted to the dome contour of the upper part (4), the magnetic means (21, 22, 23 and 24) being fastened to extensions (10, 11, 16 and 17) which at the vertex of the upper part (4) and of the swinging lid (5), in an alignment facing the interior of the refuse receptacle (1), adjoin the upper part (4) or the swinging lid (5) and on the one hand comprise bearing means (12, 13 and 14, 15) forming a geometrical pivoting axis (20) of the swinging lid (5) and on the other hand bear the magnetic means (21, 22, 23 and 24) mentioned at a predetermined distance from the geometrical pivoting axis (20) of the swinging lid (5).

11. Refuse receptacle (1) according to Claim 1, **characterized in that** the attraction cross sections of the magnetic means (21, 22, 23 and 24) overlap over a pivoting angle of the swinging lid (5) of the order of roughly 5-20°.

## Revendications

1. Poubelle (1) avec un corps de base (2) et une partie supérieure (4) destinée à couvrir le corps de base (2) vers le haut, comprenant une ouverture d'insertion (6), qui reçoit un couvercle basculant (5) adoptant automatiquement la position de fermeture, **caractérisée en ce que** la partie supérieure (4) et le couvercle basculant (5) présentent à distance prédéterminée de l'axe de pivotement (20) du couvercle basculant (5), l'un ou l'autre de moyens magnétiques associés l'un à l'autre par paire (21, 23, respectivement 22, 24), qui se font face en s'attirant mutuellement dans la position de fermeture du couvercle basculant (5).

2. Poubelle (1) selon la revendication 1, **caractérisée en ce que** les moyens magnétiques (21, 23, respectivement 22, 24) de la partie supérieure (4) et du couvercle basculant (5) se trouvent dans des plans espacés l'un de l'autre, parallèles au plan de pivotement du couvercle basculant (5).

3. Poubelle (1) selon la revendication 1, **caractérisée en ce que** les moyens magnétiques (21, 23, respectivement 22, 24) de la partie supérieure (4) et du couvercle basculant (5) se trouvent dans un plan commun parallèle au plan de pivotement du couvercle basculant (5).

4. Poubelle (1) selon la revendication 2 ou 3, **caractérisée en ce que** les moyens magnétiques (21, 23, respectivement 22, 24) sont prévus en double par rapport à un plan de symétrie vertical.

5. Poubelle (1) selon la revendication 2 ou 3, **caractérisée en ce que** les moyens magnétiques (21, 23, respectivement 22, 24) sont disposés sur des saillies (10, 11, 16, respectivement 17) de la partie supérieure (4), respectivement du couvercle basculant (5), tournées vers l'espace intérieur de la poubelle (1).

6. Poubelle (1) selon la revendication 5, **caractérisée en ce que** les saillies (10, 11, 16, respectivement 17) présentent également les moyens de palier (12, 13, respectivement 14, 15) prévus pour le montage pivotant du couvercle pivotant (5) sur la partie supérieure (4).

7. Poubelle (1) selon la revendication 6, **caractérisée en ce que** le moyen magnétique (21, respectivement 22) de la partie supérieure (4) est fixé au moins approximativement à l'aplomb en dessous de l'axe de pivotement géométrique (20) du couvercle basculant (5) sur la saillie concernée (10, respectivement 11) de la partie supérieure (4).

8. Poubelle (1) selon la revendication 1, **caractérisée en ce que** les moyens magnétiques (21, 22, 23 et 24) sont formés respectivement par un aimant permanent.

9. Poubelle (1) selon la revendication 1, **caractérisée en ce que** les moyens magnétiques (21, 22, 23 et 24) sont formés d'une part par un aimant permanent et d'autre part par un corps d'attraction en matériau aimantable, par exemple en fer doux.

10. Poubelle (1) selon l'une quelconque ou plusieurs des revendications précédentes, **caractérisée en ce que** l'ouverture d'insertion (6) située au zénith d'une partie supérieure (4) en forme de coupole reçoit un couvercle basculant (5) à deux bras, monté dans son sommet (7) de manière à pouvoir pivoter sur la partie supérieure (4), dont le côté extérieur est adapté au contour en coupole de la partie supérieure (4), les moyens magnétiques (21, 22, 23, respectivement 24) étant fixés sur des saillies (10, 11, 16, respectivement 17), qui se raccordent, au zénith de la partie supérieure (4) ou du couvercle basculant (5), dans une orientation tournée vers l'espace intérieur de la poubelle (1), à la partie supérieure (4) ou au couvercle basculant (5) et qui présentent d'une part des moyens de palier (12, 13, respectivement 14, 15) formant un axe de pivotement géométrique (20) du couvercle basculant (5) et portant d'autre part, à une distance prédéterminée de l'axe de pivotement géométrique (20) du couvercle basculant (5), les moyens magnétiques (21, 22, 23, respectivement 24) mentionnés.

11. Poubelle (1) selon la revendication 1, **caractérisée en ce que** les sections transversales d'attraction des moyens magnétiques (21, 22, 23, respectivement 24) se chevauchent sur un angle de pivotement du couvercle basculant (5) de l'ordre de 5 à 20° environ.
